# EUROPÄISCHE PATENTSCHRIFT

(11) **EP 0 292 900 B1**
(45) Veröffentlichungstag und Bekanntmachung des Hinweises auf die Patenterteilung: **17.03.1993**
(21) Anmeldenummer: 88108190.5
(22) Anmeldetag: 21.05.1988
(51) Int. Cl.: A47L 11/34

(54) **Sprühextraktionsgerät**
Spraying and extracting apparatus
Appareil d'arrosage et d'extraction

(30) Priorität: 29.05.1987 DE 3718166
(43) Veröffentlichungstag der Anmeldung: 30.11.1988
(73) Patentinhaber: Henkel Kommanditgesellschaft auf Aktien, 40191 Düsseldorf (DE)
(72) Erfinder: Kohl, Albert, CH-4500 Solothurn (CH); Schunter, Roland, D-7073 Lorch-Waldhausen (DE)

(56) Entgegenhaltungen:
- DE-A- 1 503 758
- DE-A- 2 019 646
- DE-A- 2 328 941
- DE-A- 2 449 021
- DE-A- 3 445 200
- US-A- 3 981 596
- US-A- 4 616 378

## Beschreibung

Die Erfindung betrifft einen fahrbaren Reinigungsautomaten mit mitgeführten Reinigungsmittel- und Schmutzbehältern, mit einer in einer eine eigene Fahrrolle aufweisenden Sprüh- und Saugdüsenanordnung angeordneten Sprühdüse zum Auftragen von Reinigungsmittel auf eine zu reinigende Fläche sowie mit einer Saugdüse zum Zurücksaugen des ausgebrachten Reinigungsmittels, wobei der Reinigungsmittelbehälter zusammen mit einer zugehörigen Druckpumpe zum Ausbringen des Reinigungsmittels in ein mit Hilfe einer Führungsdeichsel fahr- und lenkbares Chassis integriert ist und das Chassis eine Aufnahme für ein Saugaggregat mit integriertem Schmutzbehälter besitzt.

Ein derartiger Bodenreinigungsautomat ist aus der DE-A-2019646 bekannt. Dieses Gerät weist einen verfahrbaren Wagen mit einer getrennt dazu verfahrbaren Sprüh- und Saugdüsenanordnung auf, die über Schläuche mit dem verfahrbaren Wagen bzw. den darauf angeordneten Vorrichtungen verbunden ist.

Ein weiterer Bodenreinigungsautomat ist in der DE-A-2328941 beschrieben. In diesem Gerät sind alle Funktionen und Behälter in einem einzigen zweirädrigen Wagen mit Deichsel integriert. Ein solcher Automat ist daher nur als Spezialgerät für bestimmte Reinigungsaufgaben ausgelegt. In der DE-A-2449021 wird ein tragbares Bodenreinigungsgerät ähnlicher Art beschrieben, das ebenfalls nur für den Spezialzweck, für den es jeweils konzipiert ist, einzusetzen ist. Die beiden bekannten Geräte besitzen nur ein einachsiges Fahrwerk, um es der Bedienungsperson zu ermöglichen, den Anstellwinkel von Sprühdüsen und Saugdüsen den individuellen Bedürfnissen anzupassen. Bei Bearbeitung großer Flächen, für die diese Spezialgeräte eigentlich ausgelegt sind, führt die ständige Anpassung des Anstellwinkels jedoch zu einer vorzeitigen Ermüdung.

Ein weiterer Reinigungsautomat wird in der DE-A-3445200 beschrieben. Dieser als Sprühextraktionsgerät ausgebildete Automat soll im wesentlichen aus drei Baugruppen, nämlich einem Bedienungsteil, einem Saugbehälter und einem Sprühteil bestehen. Die Baugruppen sollen jeweils kastenförmig ausgebildet und in drei vertikal übereinanderliegenden, parallelen Ebenen voneinander lösbar angesetzt werden. Die einzelnen Baugruppen sollen zerlegbar und wieder zusammensetzbar sein, um es zu ermöglichen, das Gerät mit wenigen Handgriffen in einen kompakten, separaten Naß- und Trockensauger zu verwandeln. Ein wesentlicher Nachteil des bekannten Geräts besteht jedoch darin, daß wegen der getrennten Verwendbarkeit der Sprüh- und Saugeinrichtungen getrennte Sprühund Saugdüsen mit jeweils besonderen Zuleitungen vorgesehen werden müssen. Zu dem umständlichen Arbeiten mit zwei getrennten Düsen kommt hinzu, daß der die Saug- und Druckaggregate sowie die zugehörigen Behälter enthaltende Wagen von der Bedienungsperson hinterher gezogen werden muß.

Aus der US-A-4,616,378 ist ein verfahrbares Sauggerät bekannt, bei welchem die Saugdüse an einer am Chassis angeordneten Kupplung befestigt ist. Aus der US-A-3,981,596 ist schließlich ein verfahrbares Sprüh- und Poliergerät bekannt, bei welchem eine Sprühdüsenanordnung an dem Chassis des Gerätes angekuppelt ist.

Der Erfindung liegt die Aufgabe zugrunde, einen fahrbaren Reinigungsautomaten so auszubilden, daß eine getrennte Verwendung des Saugaggregats zwar möglich ist, aber bei Verwendung des Sprühaggregats zusammen mit dem Saugaggregat ein ermüdungsfreies Arbeiten auch auf größeren Flächen lediglich durch Schieben eines einzigen Wagens mit stets gleichem, optimalem Anstellwinkel sowohl der Sprühdüsen als auch der Saugdüsen möglich ist. Auch wenn das Sprüh- und Saugdüsensystem mit dem die zugehörigen Aggregate und Behälter aufnehmenden Wagen fest verbunden wird, soll eine Reinigung des Fußbodens bis an die äußersten Kanten des Raums zu gewährleisten sein.

Die erfindungsgemäße Lösung besteht für den fahrbaren Reinigungsautomaten eingangs genannter Art darin, daß eine Kupplung zum Befestigen der Sprüh- und Saugdüsenanordnung als Anschlagbügel an der Vorderseite des Chassis befestigt ist und die Sprüh- und Saugdüsenanordnung auf der Kupplung quer zur Fahrtrichtung des Automaten verschiebbar zu justieren ist.

Durch die Erfindung wird ein Reinigungsautomat mit einem fahr- und lenkbaren Chassis zur integrierten Aufnahme eines Laugentanks und einer Druckpumpe geschaffen, der einen Platz zum losen Einsetzen eines Saugaggregats mit Schmutzwasserbehälter aufweist. Das Saugaggregat kann daher als getrennter Staub- oder Wassersauger verwendet werden. Es besitzt aber in der Kombination mit dem erf indungsgemäßen Reinigungsautomaten einen Anschluß zu einer gemeinsamen Sprüh- und Saugdüsenanordnung, die an einer Kupplung des fahrbaren Reinigungsautomaten zu befestigen ist und selbst mindestens eine Fahrrolle besitzt, so daß der ganze Automat wie ein drei- oder vierrädriger Wagen über den zu reinigenden Fußboden zu fahren ist. Da außerdem das die Sprüh- und Saugdüse enthaltende Aggregat auf einem Bügel quer zur Fahrtrichtung des Wagens justierbar an diesem zu arretieren sein soll, kann das Düsenaggregat jeweils an die eine oder andere Seite so weit verschoben werden, daß durch Schieben des Wagens an einer Wand entlang der Fußboden bis unmittelbar an die Wand heran gleichmäßig zu reinigen oder in sonstiger Weise zu behandeln ist.

Ein weiterer Vorteil der Erfindung besteht darin, daß die Düsenanordnung ein eigenes, einen stets gleichen, optimalen Anstellwinkel sowohl der Spritzdüsen als auch der Sauglippen gewährleistendes Fahrwerk besitzt. Je nach Art des zu behandelnden Fußbodens kann also ein besonderes Sprüh-Saug-Aggregat verwendet oder der optimale Anstellwinkel der Düsen usw. vor Aufnahme der Arbeit justiert werden.

In Ausgestaltung sieht die Erfindung eine Führungsdeichsel mit einem integrierten Kabelhaken zum geordneten Aufbewahren des Netzkabels bei Nichtgebrauch bzw. als Aufhängevorrichtung für einen Tragekorb oder dergleichen vor. Wenn eine bügelförmige Deichsel zum Schieben des Reinigungsgeräts vorgesehen wird, ist es zweckmäßig, den Kabelhaken in beide Schenkel der bügelförmigen Deichsel zu integrieren.

Um zu erreichen, daß der Reinigungsmittelbehälter bzw. Laugentank direkt an einem Wasserhahn zu füllen ist, der umständliche Transport mit einem Wassereimer sich also erübrigt, wird der Reinigungsbehälter gemäß weiterer Ausgestaltung der Erfindung mit einem herausziehbaren Schlauch mit Einfülltülle, die an einen Wasserhahn unmittelbar anzuschließen ist, ausgestattet. Auf diese Weise wird auch eine Verstopfung oder Beschädigung der Druckpumpe durch mit einer Eimerbefüllung in den Behälter gelangende Verunreinigungen vermieden.

Schließlich ist es gemäß Weiterbildung der Erfindung vorteilhaft, in den Reinigungsmittelbehälter einen bis zum Behälterboden führenden Stutzen zum Absaugen der jeweiligen Restlauge einzubauen. Hierdurch erübrigen sich zusätzliche Entleerungsventile, die in der Praxis immer wieder zu Undichtheiten geführt haben.

Anhand der schematischen Darstellung von Ausführungsbeispielen werden Einzelheiten der Erfindung erläutert. Es zeigen:
- Fig. 1: eine Seitenansicht, teilweise im Schnitt, eines fahrbaren Reinigungsautomaten;
- Fig. 2: eine Draufsicht auf den Reinigungsautomaten nach Fig. 1;
- Fig. 3: eine Seitenansicht, eines Sprüh-Saug-Aggregats zum Ansetzen an den Reinigungsautomaten nach Fig. 1;
- Fig. 4: eine Ansicht von hinten des Sprüh-Saug-Aggregats nach Fig. 2; und
- Fig. 5: eine Ansicht des Sprüh-Saug-Aggregats nach fig. 3 oder 4 von oben.

Der Reinigungsautomat nach Fig. 1 und 2 besteht aus einem insgesamt mit 1 bezeichneten Chassis mit darin zusammen mit einer Druckpumpe 2 integriertem Reinigungsmittelbehälter 3. Das Chassis 1 besitzt im Ausführungsbeispiel ein Tragradpaar 4 und ein Lenkradpaar 5 sowie eine bügelförmige Deichsel 6 mit in die Oberseite der Deichselschenkel integrierter die Schenkel verbindender, hakenförmiger Kabelauflage 7. Letztere kann auch zum Anhängen eines Tragkorbs 8 mit entsprechendem Haken 9 dienen. Der Reinigungsmittelbehälter 3 besitzt einen herausziehbaren Schlauch mit Einfülltülle 10, die unmittelbar an einen Wasserhahn angeschlossen werden kann. Außerdem wird im Reinigungsmittelbehälter 3 ein zu dessen Boden 11 führender Stutzen 12 zum Absaugen von Restlauge vorgesehen.

Ein wesentliches Merkmal des Chassis 1 ist eine Aufnahme 14 für ein insgesamt mit 15 bezeichnetes Saugaggregat mit integriertem Schmutzbehälter 16 und Saugpumpe 17 sowie eine im Ausführungsbeispiel als Anschlagbügel 18 ausgebildete Kupplung zum Befestigen einer eine eigene Fahrrolle 19 aufweisenden Sprüh- und Saugdüsenanordnung 20 nach Fig. 3. Das beispielsweise an einem Griff 21 aus seiner Position in der Aufnahme 14 des Chassis 1 herauszuhebende Saugaggregat 15 wird mit einem von seinem Saugstutzen 22 ausgehenden Saugschlauch 23 mit dem entsprechenden Sauganschluß 24 der Sprüh- und Saugdüsenanordnung 20 verbunden, wenn letztere an dem Anschlagbügel 18 befestigt ist. Zwischen dem Sprühund Saugdüsenaggregat 20 und dem Chassis 1 besteht eine weitere Verbindungsleitung, nämlich die Druckleitung 25 der Reinigungsmittel aus dem Behälter 3 fördernden Durckpumpe 2. Die Druckleitung 25 kann durch ein in der Deichsel 6 vorgesehenes Regelventil 26 geleitet werden, mit dem es möglich ist, die Menge des aufgesprühten Reinigungsmittels individuell zu regeln. Die Deichsel 6 kann außerdem ein Schaltpult 27 mit Stellknöpfen für die verschiedenen Aggregate enthalten.

Das eigentliche Sprüh- und Saugdüsenaggregat 20 wird in den Fig. 3 bis 6 näher dargestellt. Es besitzt eine Fahrrolle 19 bzw. ein Fahrrollenpaar, die zum definierten Vorgeben des Abstandes und des Anstellwinkels von Sprühdüse 28 und Sauglippen 29 vorgesehen ist. Grundsätzlich ist es möglich, das Chassis nur mit dem einen Tragradpaar 4 auszustatten, und die Fahrrolle 19 der Sprüh- und Saugdüsenanordnung 20 als einzige Lenkrolle des ganzen Reinigungsautomaten auszubilden.

Das Sprüh- und Saugdüsenaggregat besitzt einen Ausläß, nämlich eine Sprühdüse 28, die bei Betrieb mit der Druckleitung 25 gekoppelt wird un einen Einlaß, nämlich eine Sauglippe 29, die bei Betrieb über ihren Sauganschlub 24 und dem Saugschlauch 23 mit dem Ansaugstutzen 22 des Saugaggregats 15 verbunden wird. Die im Ausführungsbeispiel eine Fahrrolle 19 aufweisende Rollendüse bzw. Sprüh- und Saugdüsenanordnung 20 wird mit einer die Düsen bzw. Sauglippen nach oben und nach den Seiten abschirmenden Haube 30 ausgestattet, die die Sprühstrahlen in jedem Falle auf den Fußboden lenkt.

Ein wesentliches Merkmal der erfindungsgemäßen Sprüh- und Saugdüsenanordnung an deren Verbindung zum Chassis 1 besteht in der seitlichen Verschiebbarkeit und Justierbarkeit des Düsenaggregats, derart, daß dieses nach rechts oder links in Bezug auf das Chassis zu versetzen ist und damit speziell auf die Kante zwischen Wand und Fußboden eines Raums zu richten ist.

Nach dem Vorangehenden besitzt der Reinigungsautomat gemäß Fig. 1 bis 5 eine äußerst variable Einsatzmöglichkeit als Spühextraktionsgerät im eigentlichen, speziellen Sinne, als Staubsauger mit der Möglichkeit, ein Mikrofilter anzubringen, als Staub-Wassersauger und als Schaum-Reinigungsgerät zum Reinigen horizontaler Flächen. Der Automat ist wegen der Fahrrolle des Düsenaggegrats auch bei Bearbeitung größerer Flächen ermüdungsfrei zu bedienen, da er lediglich geschoben werden muß, da der für ein optimles Arbeisergebnis erforderliche Anstellwinkel der Spritzdüsen und Sauglippen voreinstellbar ist. Dabei zeichnet sich die Rollendüse aus durch ergonomisch leichten Lauf sowohl beim Sprüh- als auch beim Saugvorgang und durch die Möglichkeit beim Überschreiten von Schwellen oder an einer Fahrstuhlkante hoch geklappt und dadurch außer Betrieb gesetzt zu werden.

Wenn einmal nur das Saugaggregat benötigt wird, kann dieses am zugehörigen Griff einfach aus dem Chassis herausgehoben und ausgestattet mit einem Ansaugstutzen zum Aufsaugen von Schmutz und/oder Wasser verwendet werden. Der Reinigungserfolg kann in jedem Fall mit bloßem Auge überprüft werden, wenn der Schmutzbehälter wenigstens zum Teil mit einer durchsichtigen Wandung ausgestattet wird.

## Patentansprüche

1. Fahrbarer Reinigungsautomat mit mitgeführten Reinigungsmittel- und Schmutzbehältern (3, 16), mit einer in einer eine eigene Fahrrolle (19) aufweisenden Sprüh- und Saugdüsenanordnung (20) angeordneten Sprühdüse (28) zum Auftragen von Reinigungsmittel auf eine zu reinigende Fläche sowie mit einer Saugdüse (29) zum Zurücksaugen des ausgebrachten Reinigungsmittels, wobei der Reinigungsmittelbehälter (3) zusammen mit einer zugehörigen Druckpumpe (2) zum Ausbringen des Reinigungsmittels in ein mit Hilfe einer Führungsdeichsel (6) fahr- und lenkbares Chassis (1) integriert ist und das Chassis (1) eine Aufnahme (14) für ein Saugaggregat (15) mit integriertem Schmutzbehälter (16) besitzt,
**dadurch gekennzeichnet,**
daß eine Kupplung (18) zum Befestigen der Sprüh- und Saugdüsenanordnung (20) als Anschlagbügel (18) an der Vorderseite des Chassis (1) befestigt ist und die Sprüh- und Saugdüsenanordnung (20) auf der Kupplung (18) quer zur Fahrtrichtung des Automaten verschiebbar zu justieren ist.

2. Reinigungsautomat nach Anspruch 1,
**dadurch gekennzeichnet,**
daß die an der Kupplung (18) des Chassis (1) zu befestigende Sprüh- und Saugdüsenanordnung (20) zusammen mit der angesetzten Fahrrolle (19) in bezug auf die zu reinigende Bodenfläche nach oben zuschwenkend zu befestigen ist.

3. Reinigungsautomat nach Anspruch 1 oder 2,
**dadurch gekennzeichnet,**
daß der Schmutzbehälter (16) zumindest teilweise aus durchsichtigem Material besteht.

4. Reinigungsautomat nach einem der vorangehenden Ansprüche,
**dadurch gekennzeichnet,**
daß in die Führungsdeichsel (16), insbesondere auf der Oberseite beider Schenkel einer bügelförmigen Deichsel, ein Kabelhaken (7) zum geordneten Aufbewahren eines Netzkabels bzw. als Aufhängevorrichtung für einen Tragekorb (8) integriert ist.

5. Reinigungsautomat nach einem oder mehreren der Ansprüche 1 - 4,
**dadurch gekennzeichnet,**
daß der Reinigungsmittelbehälter (3) einen herausziehbaren Schlauch mit Einfülltülle (10), insbesondere zum unmittelbaren Anschließen an einen Wasserhahn, besitzt.

6. Reinigungsautomat nach einem oder mehreren der Ansprüche 1 - 5,
**dadurch gekennzeichnet,**
daß in den Reinigungsmittelbehälter (3) ein zu dessen Boden (11) führender Stutzen (12) zum Absaugen von Restlauge eingebaut ist.

## Claims

1. Mobile automatic cleaning machine with a cleaning agent container (3) and a dirt container (16), which are carried along therewith, with a spray nozzle (28), which is arranged in a spraying and suction arrangement (20) comprising an individual drive roller (19), for the application of cleaning agent onto a surface to be cleaned as well as with a suction nozzle (29) for the sucking-back of the cleaning agent that has been brought out, wherein the cleaning agent container (3) together with an associated pressure pump (2) for the bringing-out of the cleaning agent is integrated into a chassis (1), which is drivable and steerable with the aid of a guide shaft (6), and the chassis (1) comprises a receptacle (14) for a suction unit (15) with integrated dirt container (16), characterised thereby, that a coupling (18) for the fastening of the spraying and suction arrangement (20) is fastened as abutment bracket (18) at the front side of the chassis (1) and the spraying and suction arrangement (20) is to be adjusted on the coupling (18) transversely to the direction of travel of the automatic machine.

2. Automatic cleaning machine according to claim 1, characterised thereby, that the spraying and suction arrangement (20), which is to be fastened at the coupling (18) of the chassis (1), together with the mounted drive roller (19) is to be fastened to be pivoting in upwardly with respect to the floor surface to be cleaned.

3. Automatic cleaning machine according to claim 1 or 2, characterised thereby, that the dirt container (16) consists at least partially of transparent material.

4. Automatic cleaning machine according to one of the preceding claims, characterised thereby, that a cable hook (7) for the orderly storage of a mains cable or as suspension for a carrier basket (8) is integrated into the guide shaft (6), in particular on the upper side of both limbs of a bow-shaped shaft.

5. Automatic cleaning machine according to one or more of the claims 1 to 4, characterised thereby, that the cleaning agent container (3) comprises an extractable hose with filling nozzle (10), in particular for direct connection to a water cock.

6. Automatic cleaning machine according to one or more of the claims 1 to 6, characterised thereby, that a nipple (12) for the extraction of residual liquor is built into the cleaning agent container (3) and leads to the base (11) thereof.

## Revendications

1. Appareil roulant et automatique de nettoyage transportant des récipients à détergents et à salissures (3,16) et pourvu d'une buse de pulvérisation (28) située à l'intérieur d'un dispositif (20) à buses de pulvérisation et d'aspiration ayant son propre rouleau de déplacement (19), servant à l'application de détergent sur une surface à nettoyer, et comportant également une buse d'aspiration (29) pour aspirer le détergent appliqué; le récipient à détergent (3) ainsi qu'une pompe refoulante (2) correspondante pour extraire le détergent étant incorporés dans un châssis (1) pouvant être déplacé et guidé par l'intermédiaire d'un timon de guidage (6), ce châssis (1) comportant un logement de réception (14) pour un groupe d'aspiration (15) incorporant le récipient à salissures (16) intégré, cet appareil étant caractérisé par le fait qu'un accouplement (18) est fixé sur la face avant du châssis (1) pour servir de traverse de support et de fixation du dispositif (20) à buses de pulvérisation et d'aspiration, et que ce dispositif (20) est adapté pour pouvoir être réglé dans le sens transversal sur l'accouplement (18) par rapport à la direction de déplacement de cet appareil automatique.

2. Appareil automatique de nettoyage selon la revendication 1, caractérisé par le fait que le dispositif (20) à buses de pulvérisation et d'aspiration devant être supporté par l'accouplement (18) du châssis (1) doit être fixé avec son galet de déplacement (19) de façon pivotante vers le haut par rapport à la surface de sol à nettoyer.

3. Appareil automatique de nettoyage selon l'une ou l'autre des revendications 1 ou 2, caractérisé par le fait qu'au moins une partie du récipient à salissures (16) est en matière transparente.

4. Appareil automatique de nettoyage selon l'une quelconque des revendications 1 à 3, caractérisé par le fait qu'un support pour câble (7) est incorporé dans le timon de guidage (16), notamment sur la face supérieure des deux branches de ce timon en forme d'étrier, afin de servir au rangement du câble électrique d'alimentation ou de dispositif de suspension pour un panier de transport (8).

5. Appareil automatique de nettoyage selon l'une quelconque des revendications 1 à 4, caractérisé par le fait que le récipient à détergent (3) est pourvu d'un flexible extractable comportant une douille de remplissage (10), notamment pour le raccordement direct à un robinet.

6. Appareil automatique de nettoyage selon l'une quelconque des revendications 1 à 5, caractérisé par le fait qu'une tubulure (12) pour l'aspiration du liquide résiduel est incorporé dans le récipient à détergent (3), orienté vers le fond de celui-ci.
